# EUROPÄISCHE PATENTSCHRIFT

(11) **EP 0 018 311 B1**
(45) Veröffentlichungstag und Bekanntmachung des Hinweises auf die Patenterteilung: **08.02.1984**
(21) Anmeldenummer: 80730028.0
(22) Anmeldetag: 27.03.1980
(51) Int. Cl.: B41J 29/02, B41J 29/38

(54) **Elektronisch gesteuertes Schreibwerk**
Electronically controlled printing mechanism
Mécanisme d'impression à commande électronique

(30) Priorität: 14.04.1979 DE 2915720
(43) Veröffentlichungstag der Anmeldung: 29.10.1980
(73) Patentinhaber: Licentia Patent-Verwaltungs-GmbH, 60596 Frankfurt (DE)
(72) Erfinder: Seeliger, Klaus, Dipl.-Ing., D-3500 Kassel (DE)
(74) Vertreter: Schickle, Gerhard

## Beschreibung

Die Erfindung bezieht sich auf ein elektronisch gesteuertes Schreibwerk in modularer Bauweise nach dem Oberbegriff des Anspruches 1.

Es sind bereits Schreibwerke für visuell und/ oder maschinell lesbare Schrift bekannt, weiter sind bekannt Schreibwerke für manuell vorgesteckte Einzelformulare oder für selbsttätig transportiertes Endlospapier, Schreibwerke für ein oder mehrere abrufbare Papierformate, Schreibwerke für formularunabhängigen oder formularrichtigen Druck sowie Schreibwerke für das Längs- oder das Querschriftenverfahren. Es ist auch bereits bekannt, diese Schreibwerke elektronisch zu steuern. Alle diese Schreibwerke werden in den verschiedenartigsten Kombinationen ausgeführt. Doch gibt es bis jetzt kein Schreibwerk, das alle die vorerwähnten Anforderungen in sich vereinigt und insbesondere bei der Umrüstung von Längs- auf Querschrift keine Änderung des elektronischen Steuerprogrammes erfordert, das die Bewegung der Schreibköpfe der Schreibwerke steuert.

Die Aufgabe besteht daher darin, ein Schreibwerk zu schaffen, das elektronisch steuerbar ist und das modular so aufgebaut ist, daß es sowohl für visuell und/oder maschinell lesbare Schrift, für manuell vorgesteckte Einzelformulare oder für selbsttätig transportiertes Endlospapier, für ein oder mehrere abrufbare Papierformate, für formularunabhängigen oder formularrichtigen Druck sowie für das Längs-oder das Querschriftverfahren in einfachster Weise verwendbar ist. Durch die modulare Bauweise soll durch Umsetzen oder Weglaßen von Baugruppen das Schreibwerk mit einem Minimum von Teilen und Bauvolumen universell verwendbar sein.

Die Aufgabe wird durch die in den Ansprüchen angegebenen Maßnahmen gelöst.

Die Erfindung wird im folgenden an einem Ausführungsbeispiel mittels einer Zeichnung näher erläutert.

Der nachfolgenden Beschreibung liegt stets ein Nadelkopf für die visuell lesbare Schrift und ein Magnetkopf für die maschinell lesbare Schrift zugrunde, obwohl auch andere serielle Schreibköpfe für den Erfindungsgegenstand anwendbar sind.

In der Fig. ist ein Nadelkopf 1 mit Farbbandkassette 2 dargestellt, sowie ein Schreibtisch 3. Zwischen Nadelkopf 1 und Schreibtisch 3 befindet sich die Papierlaufbahn4. In dieser und der schräg darunter liegenden Papierlaufbahn 5 spielen sich alle Papierbewegungen ab. Hierzu dienen drei identische gummibezogene Friktionswalzen 6, die über einen gemeinsamen Zahnriemen 7 durch ein vorgeschaltetes aus Großrad 9 und Ritzel 9 bestehendes Stirnradgetriebe durch Elektromotor 10 angetrieben werden. Die beiden in der Papierlaufbahn 4 liegenden Friktionswalzen 6 sind so dicht wie möglich an dem Nadelkopf 1 bzw. die Farbbandkassette 2 angeordnet. Die in der Papierlaufbahn 5 liegende Friktionswalze 6 ist erfindungsgemäß so angeordnet, daß sie in Verbindung mit dem Keilstück 11 die geradlinige Bewegung eines in der Papierlaufbahn 4 befindlichen Schreibpapiers nicht behindert. Am Schreibtisch 3 sind zwei identische Gegenrollen 12 den beiden gegenüberliegenden Friktionswalzen zugeordnet und in diesem drehbar gelagert. Durch eine nicht dargestellte, auf den Schreibtisch 3 wirkende Feder werden die beiden Gegenrollen an die beiden Friktionswalzen 6 angedrückt.

Je nach Drehrichtung des Elektromotors 10 kann ein zwischen den Walzenpaaren 6 und 12 befindliches Papier nach links zwischen Nadelkopf 1 und Schreibtisch 3 hin- und herbewegt werden. Für das magnetische Beschreiben und Lesen eines magnetisch beschichteten Papiers ist ein in den Schreibtisch 3 eingelassener Magnetkopf 13 vorgesehen.

Ausgelöst werden kann die Papierbewegung z. B. dadurch, daß ein Papier manuell durch die Lichtschranke 14 von links nach rechts gesteckt wird und diese den Elektromotor 10 in der Drehrichtung startet, die die Friktionswalzen 6 im Gegenzeigersinn dreht, sodaß das von diesen erfaßte Papier von links nach rechts befördert wird.

Im einfachsten Fall kann durch diese Papierbewegung und durch zweckdienliche elektronische Ansteuerung des Nadelkopfes 1 und/oder des Magnetkopfes 13 eine serielle Beschriftung eines Papiers erfolgen. Wenn nur magnetisch geschrieben oder gelesen werden soll, kann anstelle des Papiers auch eine Plastikkarte treten. Für die korrekte Ansteuerung des Nadelkopfes 1 und/ oder des Magnetkopfes 13 ist ein Steuertakt erforderlich, der in einem festen Verhältnis zur Papierbewegung-steht, um eine hohe Gleichmäßigkeit der Nadel- und/oder der Magnetschrift zu gewährleisten. Wenn es sich bei dem Elektromotor 10 um einen Schrittmotor handelt, werden üblicherweise dessen Schritte als Steuertakt für das Schreiben ausgenutzt. Preiswerter ist die Benutzung eines Motors mit lmpulsscheibe, doch leidet hierbei die Gleichmäßigkeit durch das Zahnspiel des stets erforderlichen Untersetzungsgetriebes. Für weitere Verbilligung und hohe Gleichmäßigkeit wird in Ausgestaltung der Erfindung vorgeschlagen, anstelle einer auf der Motorwelle sitzenden Impulsscheibe den Zahnkranz des Großrades 8 mittels einer Lichtschranke 15 abzutasten (das über den Zahnriemen 7 unmittelbar auf die Friktionswalzen 6 wirkt). Erfindungsgemäß ist die Zähnezahl des Großrades 8 und der Durchmesser der Friktionswalze 6 so aufeinander abgestimmt, daß ein Zahn einer Spalte der7 Spalten eines Nadelschriftzeichens, bzw. einem Bit der Magnetschrift entspricht. Durch das Takten der Köpfe 1 und/ oder 13 mittels der Lichtschranke 15 spielen Geschwindigkeitsschwankungen des Papierantriebes keine Rolle mehr. Nach Vollendung der Schriftzeile kann nach vorgegebener Taktzahl der Motor 10 auf Reversierbetrieb geschaltet werden, so daß das beschriebene Papier nach links wieder ausgegeben wird.

Der vorstehend geschilderte Ablauf kann wegen der starr montierten Schreibköpfe 1 und/ oder 13 nur eine einzeilige Schrift erbringen. Werden jedoch die Schreibköpfe 1 und/oder 13 senkrecht zur Zeichenebene verschiebbar gemacht, können mehrere Zeilen auf dem Papier geschrieben werden. Von praktischem Interesse ist hierbei nur die Verschiebung des Nadelkopfes 1. Nadelkopf 1 und Farbbandkassette 2 sind auf einem nicht dargestellten Schlitten montiert, der mit seinem Muttergewinde in die Gewindespindel 16 eingreift und an der Stange 17 geführt ist. Die Gewindespindel 16 wird mit Großrad 18 vom Ritzel 19 des Elektromotors 20 angetrieben. Zweckmäßigerweise gleichen sich die Ritzel 9 und 19 sowie die Motoren 10 und 20. Der Zahnkranz des Großrades 18 wird wie zuvor beim Großrad 8 beschrieben durch Lichtschranke 21 abgetastet. Ein nicht dargestellter elektronischer Zähler zählt bei Drehung der Gewindespindel 16 die an der Lichtschranke 21 entstehenden Impulse und kann somit den Nadelkopf 1 an vorgegebene Impulszahlen zum Stillstand bringen. (Mit dieser Impulsvorgabe wird der elektronische Zeilentabulator gesetzt.) Zwischen den durch Motor 20 bewirkten Zeilensprüngen wird das Papier durch Motor 10 hin- und herbewegt zwecks Schreibens einer Zeile. Durch « Rückwärtsschreiben jeder zweiten Zeile werden Leerbewegungen und Zeit eingespart. Die Zeilenlängen werden durch Zählen der Impulse an Lichtschranke 15 und Vergleich mit den vorgegebenen Impulszahlen definiert (Spaltentabulator). Normalerweise arbeiten die Motoren 10 und 20 also stets abwechselnd. Bei gleichzeitiger Vorgabe von Impulszahlpaaren für Zeile und Spalte ist aber auch ein Plotterbetrieb möglich.

In weiterer Ausgestaltung der Erfindung ist vorgesehen, daß der Nadelkopf 5 mit Farbbandkassette 2 auch um 90° verdreht zur in der Zeichnung dargestellten Position am nicht dargestellten Schlitten montiert werden kann. Erfindungsgemäß ist weiterhin vorgesehen, daß die Zähnezahl des Großrades 18 und die Steigung der Gewindespindel 1 so aufeinander abgestimmt ist, daß ein Zahn einer der sieben Spalten eines Nadelschriftzeichens entspricht. Die Gewindespindei 16 bewegt dann den zum Querdruck montierten Nadelkopf 1 mit Farbbandkassette 2 in Richtung der Querdruckzeile. Durch die vorgenannte Maßabstimmung wird erreicht, daß das elektronische Schreibprogramm bei Längs- wie bei Querchrift völlig identisch bleiben kann ; es müssen nur die Zuleitungen der Motoren 10 und 20 sowie die Zuleitungen der Lichtschranken 15 und 21 miteinander vertauscht werden. Das Querschriftverfahren (Zeilenrichtung quer zur Papiertransportrichtung) wird oftmals dem Längsschriftverfahren gegenüber vorgezogen, weil die Papierbewegung geringer ist (dafür die Kopfbewegung grösser) und weil eine Journalstreifenbeschriftung nur quer möglich ist.

Bei den bisher erläuterten Schreibverfahren wurde das Papier stets von Hand als Einzelformular dem Schreibwerk zugeführt. Für andere Anwendungsfälle ist es erforderlich, das Papier maschinell zuzuführen, wobei der Papiervorrat als Rolle oder in Zickzackfaltung (Leporello) üblich ist. Vielfach wird auch gefordert, daß mehrere unterschiedlich bemaßte und/oder gefärbte Papiervorräte in einem Schreibwerk vorzuhalten und ansteuerbar sind. Schließlich wird auch verlangt, daß wahlweise von Hand vorgesteckte oder maschinell zugeführte Papiere beschrieben werden können. Diese Aufgabe wird meist in getrennten, nebeneinander liegenden (senkrecht zur Zeichenebene) Papierlaufbahnen erfüllt. Hierdurch werden Schreibwerke erheblich breiter und teurer. Daher ist man bestrebt, von Hand wie maschinell zugeführtes Papier in derselben Papierlaufbahn zu beschreiben. Es ist schon eine derartige Lösung bekannt, die allerdings einen erheblichen Aufwand in Klappen, Klinken, Taktscheiben und Traktoren erfordert (DE-OS 27 15 428).

Erfindungsgemäß wird statt dessen eine maschinelle Papierzuführung (Papierspender) in das zuvor beschriebene Schreibwerk integriert, das aus Wippe 22 mit Gegenrolle 23 und Betätigungsmagnet 24 besteht sowie aus den bereits eingangs beschriebenen Teilen Keilstück 11 und der rechts angeordneten, bei den bisher erläuterten Schreibverfahren unbenutzt gebliebenen Friktionswalze 6. Das in Rollen- oder in Leporelloform vorgehaltene Papier 25 läuft von rechts in die Papierlaufbahn 5 und wird dort in bekannter Weise durch den in der Wippe 22 sitzenden Bremskoltz 26 gegen das Keilstück 11 gedrückt. In dieser Wippenposition kommt die in die Papierlaufbahn 5 ragende Friktionswalze 6 noch nicht mit dem Papier 25 in Berührung. Erst nach Betätigen des Magneten 24 kippt die Wippe 22 im Gegenzeigersinn derart, daß die Gegenrolle 23 das Papier 25 an die Friktionswalze 6 drückt und gleichzeitig der Bremsklotz 26 vom Keilstück 11 abhebt und somit das Papier 25 freigibt. Wenn gleichzeitig der Motor 10 so startet, daß sich die Friktionswalzen 6 im Uhrzeigersinn drehen, dann läuft das Papier 25 von der Papierlaufbahn 5 in die Papierlaufbahn 4 und kann dort wie bereits erläutert in Nadelschrift und/oder Magnetschrift, einzeilig oder mehrzeilig, im Längsschrift- oder im Querschriftverfahren beschrieben werden. Werden mehrere Papiervorräte in einem Schreibwerk verlangt, können mehrere Papierspender nebeneinander angeordnet werden, die mit derselben Friktionswalze 6 und demselben Keilstück 11 und dergleichen Papiertaufbahn 4,5 5 zusammenwirken. Die Selektion des speziellen Papiervorrats erfolgt durch Ansteuerung des speziellen Betätigungsmagneten 24.

Steht der Papiervorrat als Formularvordruck zur Verfügung, so sind trotz präzise programmierter Zeilen- und Spaltentabulatoren Fehlersummentoleranzen unvermeidlich, die aus Papierdehnung, Schlupf und Friktionswalzenabrieb herrühren können. Für diesen Fall muß das Papier mit Steuerlöchern versehen sein, die stets die gleiche Lage zum Formulardruck haben. Hierfür ist im Keilstück 11 ein durchgehender Lichtstab 27 angebracht, der in die Papierlaufbahn 5 einen schmalen Streifen Licht wirft. Gegenüber sitzt in der Wippe 22 ein Fototransistor 28, der durch das Papier 25 abgedeckt ist, es sei denn, es läuft ein Steuerloch im Papier 25 durch. Dann gibt der Fototransistor 28 ein Signal ab, das zur formularrichtigen Synchronisation der Spaltentabulatoren im Fall der Längsschrift oder der Zeilentabulatoren im Fall der Querschrift benutzt wird.

Nach dem Schreibvorgang muß das machinell zugeführte Papier 25 selbsttätig abgeschnitten werden. Hierzu muß im Steuerungsprogramm ein Schneidtabulator in Form derjenigen Taktzahl gesetzt werden, die die zu schneidende Kante im nach links heraustransportierten Papier 25 an die Schneidkante 29 des Drehmessers 30 und des Gegenmessers 31 bringt. Bei Erreichen dieser Taktzahl wird der Motor 10 gestoppt und das Drehmesser 30 über Schwinge 32, Kurbelstange 33, Kurbe134 und Messermotor 35 bewegt. Nach vollendetem Abschneiden wird der Motor 10 im Rückwärtslauf gestartet, so daß das Papier 25 nach rechts zurückläuft und nach Erreichen einer konstanten Taktzahl durch Stop des Motor 10 stehenbleibt. Diese Taktzahl ergibt sich aus der Länge in den Papierlaufbahnen 4 und 5 zwischen der Schneidkante 29 und einem Punkt etwa 5 Millimeter links vor dem Bremsklotz 26. Dieser Punkt muß so liegen, daß das Papier 25 vom Bremsklotz 26 einerseits noch sicher erfaßt wird, andererseits aber nicht mehr in die Papierlaufbahn 4 hineinragt, wodurch die freie Bewegung manuell vorgesteckter Einzelformulare in der Papierlaufbahn 4 behindert würde. Mit Stop des Motors 10 wird auch der . Betätigungsmagnet 24 abgeschaltet, so daß der Bremsklotz 26 das Papier am Keilstück 11 festklemmen kann. Hiernach ist das Schreibwerk wieder frei für einen erneuten Schreibvorgang, sei es auf manuell vorgestecktem oder auf maschinell zugeführtem Papier.

Die Vorteile des Schreibwerks nach der Erfindung bestehen darin, daß es allen eingangs genannten Anforderungen gerecht wird, und daß es universal durch Umsetzen oder Weglassen von eintelnen modularen Baugruppen mit einem Minimum von Teilen und Bauvolumen zu verwenden ist.

## Patentansprüche

1. Elektronisch gesteuertes Schreibwerk in modularer Bauweise, für wahlweise manuell oder maschinell zugeführte Papiere, gekennzeichnet durch folgende Bauelemente :
a) ein Grundmodul, bestehend aus einem Schreibtisch (3), zwei zum Papiervorschub dienende Friktionswalzen (6), einem diese antreibenden Zahnriemen (7), der von einem Großrad (8) über ein Ritzel (9) durch ein Elektromotor (10) angetrieben wird, zum Andruck des Papiers an die beiden Friktionswalzen (6) dienende Gegenrollen (12), eine an dem einen Ende der Papierlaufbahn (4) angeordnete Lichtschranke (14) zur Erzeugung eines Impulses für den Start des Papiervorschubes bei manueller Papiereinführung von diesem Ende her, und eine zweite Lichtschranke (15) zur Erzeugung von Impulsen für den Schreib- und Steuertakt, die beim Durchgang des Zahnkranzes des Großrades (8) durch die Lichtschranke (15) ausgelöst werden, so daß pro Spalte eines Nadelschriftzeichens und/oder pro Bit der Magnetschrift ein Impuls am Zahnkranz des Getrieberades (8) für den Papiertransport abnehmbar ist, und daß die Zähnezahl des Großrades (8) so gewählt ist, daß ein Zähn einer Spalte eines Nadelschriftzeichens bzw. einem Bit der Magnetschrift entspricht;
b) ein Ergänzungsmodul zur Ermöglichung der Umrüstung vom Längsschrift- auf das Querschriftverfahren, bestehend aus einer senkrecht zur Papiervorschubrichtung angeordneten Gewindespindel (16) zur Bewegung eines die Schreibköpfe (1 bzw. 13) tragenden Schlittens längs der Spindel, einer Stange (17) zur Führung dieses Schlittens, einem Großrad (18), das über ein Ritzel (19) und über einen Elektromotor (20) die Gewindespindel (16) antreibt, und einer Lichtschranke (21) zur Erzeugung von Impulsen für den Schreib-Steuertakt, der durch Impulse erfolgt, die beim Durchgang des Zahnkranzes des Großrades (18) durch die Lichtschranke (21) ausgelöst werden, wobei die Zähnezahl des Großrades (18) in Verbindung mit der Steigung der Gewindespindel (16) so gewählt ist, daß wie bei dem Grundmodul gemäß a) ein Zahn einer Spalte eines Nadelschriftzeichens bzw. einem Bit der Magnetschrift entspricht;
c) ein Ergänzungsmodul, bestehend aus einem am Schreibtisch (3) angeordneten Schreibkopf (13) für maschinell lesbare Schrift und/oder einem über dem Schreibtisch (3) angeordneten, elektronisch gesteuerten Schreibkopf (1) für visuell lesbare Schrift mit Farbbandkassette (2) und Motor, wobei zur Umrüstung von Längsschrift- auf das Querschriftverfahren der Schreibkopf (1) für visuell lesbare Schrift am Schlitten um 90° schwenkbar ist und zur Verwendung desselben Schreibprogramms die Steuer-Zuleitungen für die Motoren (10, 20) und der Lichtschranken (15, 21) vertauscht werden ;
d) ein Ergänzungsmodul zur maschinellen Papierzuführung vom der Lichtschranke (14) gegenüberliegenden anderen Ende der Papierlaufbahn (4) her, bestehend aus einer dritten Friktionswalze (6), einem die eine Längsseite des Papierzuführungskanales (5) bildenden Keilstück (11), einer längs der anderen Seite des Kanales angeordneten Wippe (22) mit einem zur Papierfestklemmung gegen das Keilstück (11) andrückbaren Bremsklotz (26) und einer Gegenrolle (23), wobei die Wippe (22) beim Verschwenken durch einen Betätigungsmagneten (24) die Gegenrolle (23) zur Auslösung des Papiervorschubes von diesem Ende der Papierlaufbahn her gegen die Friktionswalze (6) andrückt und den Bremsklotz (26) von dem Keilstück (11) wegrückt, so daß das Papier frei durch den Zuführungskanal (5) bewegbar ist, und einer taktgesteuerten Schneideinrichtung (30-35), die am gegenüberliegenden, der Lichtschranke (14) benachbarten Ende der Papierlaufbahn (4) vorgesehen ist ;
e) ein dem Ergänzungsmodul gemäß d) benachbarter Ergänzungsmodul zur Erzeugung von Impulsen zur formularrichtigen Synchronisierung, bestehend aus einem Lichtstab (27) und einem Fototransistor (28), der mit Steuerlöchern versehende Formularvordrucke abtastet und entsprechende Synchronisierungsimpulse liefert.

2. Schreibwerk nach Anspruch 1, dadurch gekennzeichnet, daß die Schreibköpfe (1, 13) gleichzeitig oder aufeinanderfolgend arbeiten.

## Claims

1. Electronically controlled printing mechanism of modular design for either manually or mechanically fed papers, characterized by the following components:
a) a basic module consisting of a desk (3), two friction rollers (6) for feeding the paper, a toothed belt (7) which drives them and which is driven by a large wheel (8) via a pinion (9) by means of an electric motor (10), counter rollers (12) for pressing the paper against the two friction rollers (6), a light barrier (14) arranged at one end of the paper track (4) for generating a pulse to start the feeding of the papper when the paper is fed manually from this end, and a second light barrier (15) for generating pulses for the print and control timing which are triggered when the toothed wheel rim of the large wheel (8) passes through the light barrier (15) so that one pulse per column of a needle character and/or per bit of the magnetic type can be picked up at the toothed wheel rim of the gear wheel (8) for the paper transport, and that the number of teeth on the large wheel (8) is selected such that one tooth corresponds to one column of a needle character or to one bit of the magnetic type, respectively ;
b) a supplementary module to enable conversion from the longitudinal type to the transverse type process, consisting of a threaded spindle (16) mounted vertically in relation to the paper feeding device for moving a carriage carrying the printing heads (1 and 13, respectively) along the spindle, a rod (17) for guiding this carriage, a large wheel (18) which drives the threaded spindle (16) via a pinion (19) and via an electric motor (20), and a light barrier (21) for generating pulses for the print and control timing which is effected by means of pulses which are triggered when the toothed wheel rim of the large wheel (18) passes through the light barrier (21), with the number of teeth on the large wheel (18) in combination with the pitch of the threaded spindle (16) being selected such that, as in the case of the basic module according to a), one tooth corresponds to one column of a needle character or to one bit of the magnetic type, respectively;
c) a supplementary module consisting of a printing head (13) mounted on the desk (3) for machine-readable type and/or an electronically controlled printing head (1) arranged above the desk (3) for visually-readable type with a ribbon cartridge (2) and a motor, with the printing head (1) for visually-readable type being swivable through 90° at the carriage for conversion from the longitudinal type to the transverse type process, and the control leads for the motors (10, 20) and the light barriers (15, 21) being exchangeable to enable use of the same print program ;
d) a supplementary module for mechanical paper feed from the other end of the paper track (4) opposite the light barrier (14), consisting of a third friction roller (6), a wedge member (11) serving as one longitudinal side of the paper feed channel (5), a rocker (22) mounted longitudinally along the other side of the channel, with a brake shoe (26) pressable against the wedge member (11) to clamp the paper, and with a counter roller (23), with the rocker (22), when caused to swivel by an actuating magnet (24), pressing the counter roller (23) against the friction roller (6) to activate the paper feed from this end of the paper track and moving the brake shoe (26) away from the wedge member (11) so that the paper is freely movable through the feeding channel (5), and a pulse-controlled cutting device (30-35) provided at the opposite end of the paper track (4) adjacent to the light barrier (14) ;
e) a supplementary module located adjacent to the supplementary module according to d) for generating pulses for proper form synchronization, consisting of a light rod (27) and a phototransistor (28) which scans form sheets provided with control apertures and provides corresponding synchronization pulses.

2. Printing mechanism as defined in claim 1, characterized in that the printing heads (1, 13) operate simultaneoulsy or successively.

## Revendications

1. Mécanisme d'impression modulaire à commande électronique pour papiers introduits manuellement ou mécaniquement au choix, et caractérisé par les composants suivants :
a) un module de base, constitué par un tablier (3), deux rouleaux de friction (6) assurant l'avance du papier, une courroie dentée (7) entraînant lesdits rouleaux et qu'un moteur électrique (10) entraîne par l'intermédiaire d'une roue (8) et d'un pignon (9), des rouleaux de contre-pression (12) appliquant le papier sur les deux rouleaux de friction (6), une barrière lumineuse (14) disposée à une extrémité de la glissière (4) pour la production d'une impulsion de démarrage de l'avance du papier lors de l'introduction manuelle du papier par cette extrémité, et une seconde barrière lumineuse (15) pour la production d'impulsions de cadence d'impresion et de commande, déclenchées lors du passage de la couronne dentée de la roue (8) dans la barrière lumineuse (15), de sorte qu'une impulsion peut être prélevée sur la couronne dentée de la roue (8) pour le transport du papier, par colonne d'un caractère imprimé par aiguilles et/ou par bit d'impression magnétique, et que le nombre de dents de la roue (8) est choisi de façon qu'une dent corresponde à une colonne d'un caractère imprimé par aiguille ou à un bit d'impression magnétique ;
b) un module d'extension permettant le passage de l'impression longitudinale à l'impression transversale et constitué par une tige filetée (16), perpendiculaire au sens d'avance du papier et déplaçant un chariot qui porte les têtes d'impression (1 et 13), une barre (17) de guidage de ce chariot, une roue (18), qui entraîne la tige filetée (16) par l'intermédiaire d'un pignon (19) et d'un moteur électrique (20), et une barrière lumineuse (21) produisant la cadence de commande d'impression par des impulsions délivrées par la barrière lumineuse (21) lors du passage de la couronne dentée de la roue (18), le nombre de dents de la roue (18) étant choisi en liaison avec le pas de la tige filetée (16) de façon que, comme dans le module de base selon a), une dent corresponde à une colonne d'un caractère imprimé par aiguilles ou à un bit d'impression magnétique ;
c) un module d'extension, constitué par une tête d'impression (13) montée sur le tablier (3) pour une impression à lecture par la machine, et/ou une tête d'impression (1), montée au-dessus du tablier (3) et commandée électroniquement pour une impression à lecture par l'homme, avec cassette à ruban encreur (2) et moteur, la tête d'impression (1) pour impression à lecture par l'homme pivotant de 90° sur le chariot pour le passage de l'impression longitudinale à l'impression transversale, et les connexions de commande des moteurs (10, 20) et des barrières lumineuses (15, 21) étant permutées pour l'utilisation du même programme d'impression ;
d) un module d'extension pour l'introduction mécanique du papier par l'autre extrémité de la glissière (4), opposée à la barrière lumineuse (14), et constitué par un troisième rouleau de friction (6), un coin (11) formant un grand côté de la glissière (5), une bascule (22) disposée le long de l'autre côté de la glissière (5), une bascule (22) disposée le long de l'autre côté de la glissière et portant un bloc de freinage (26), s'appliquant sur le coin (11) pour le blocage du papier, et un rouleau de contre-pression (23), la bascule, pivotée par un électroaimant de manoeuvre (24), appliquant le rouleau de contre-pression (23) sur le rouleau de friction (6) pour déclencher l'avance du papier à partir de cette extrémité de la glissière et éloignant le bloc de freinage (26) du coin (11), de sorte que le papier est librement mobile dans la glissière (5), et un dispositif de coupe (30-35) commandé par impulsions et monté à l'extrémité opposée de la glissière (4), voisine de la barrière lumineuse (14) ;
e) un module d'extension voisn du module d'extension d), produisant des impulsions de synchronisation en fonctin de l'imprimé et constitué par un barreau lumineux (27) et un phototransistor (28), qui explore des imprimés munis de trous de commande et délivre des impulsions de synchronisation correspondantes.

2. Mécanisme d'impression selon revendication 1, caractérisé par le fonctionnement simultané ou successif des têtes d'impression (20, 13).
